# EUROPÄISCHE PATENTSCHRIFT

(11) **EP 2 918 739 B1**
(45) Veröffentlichungstag und Bekanntmachung des Hinweises auf die Patenterteilung: **26.09.2018**
(21) Anmeldenummer: 15157568.5
(22) Anmeldetag: 04.03.2015
(51) Int. Cl.: E03C 1/232, E03C 1/242

(54) **Vorrichtung zur automatischen Betätigung eines Bodenablaufventils an einem sanitären Becken, insbesondere einer Badewanne, und Badewanne mit einer solchen Vorrichtung**
Device for automatically actuating a floor drainage valve at a sanitary basin, in particular a bathtub, and bath tub with such a device
Dispositif d'actionnement automatique d'une bonde d'évacuation dans un bassin sanitaire, en particulier une baignoire, et baignoire dotée d'un tel dispositif

(30) Priorität: 11.03.2014 DE 202014002052 U
(43) Veröffentlichungstag der Anmeldung: 16.09.2015
(73) Patentinhaber: Viega Technology GmbH & Co. KG, 57439 Attendorn (DE)
(72) Erfinder: Görke, Daniel, 57368 Lennestadt (DE); Hennes, Frank, 57413 Finnentrop (DE); Hegemenn, Ludger, 59227 Ahlen (DE)
(74) Vertreter: Cohausz & Florack

(56) Entgegenhaltungen:
- EP-A1- 1 249 544
- EP-A2- 2 759 643
- DE-A1- 2 832 804
- DE-U1- 20 013 323
- DE-U1-202006 012 663
- GB-A- 2 263 060
- GB-A- 2 438 224

## Beschreibung

Die Erfindung betrifft eine Ablaufgarnitur mit einem Bodenablaufventil und eine Vorrichtung zur automatischen Betätigung des Bodenablaufventils für ein sanitäres Becken, insbesondere eine Badewanne, in Abhängigkeit der Höhe des Wasserstandes in dem sanitären Becken. Des Weiteren betrifft die Erfindung eine Badewanne, vorzugsweise eine freistehende Badewanne, die mit einer solchen Vorrichtung ausgestattet ist.
Herkömmliche Badewannen weisen, um überlaufsicher zu sein, unterhalb ihres oberen Randes eine Überlauföffnung auf, an der ein an der Außenseite der Wanne angeordnetes Überlaufrohr montiert ist. Auch bei freistehenden Badewannen ist dies typischerweise der Fall.
Das an der Außenseite der Wanne montierte Überlaufrohr wird jedoch in ästhetischer Hinsicht oft als unschön empfunden. Um den optischen Eindruck zu verbessern, werden daher mitunter verchromte Metallrohre als Überlaufrohre verwendet. Ferner ist aus der Praxis bereits eine mechanisch arbeitende Ablaufgarnitur für Badewannen ohne vorgebohrtem Überlauf bekannt, die nach Art eines sogenannten "Klick-Klack"-Ablaufs funktioniert, jedoch bei einer Wasserstandshöhe von ca. 40 cm das Ablaufventil automatisch öffnet, um einer Überschwemmung durch überlaufendes Badewasser vorzubeugen. Die Ablaufgarnitur lässt das Wasser bis auf eine Wasserstandshöhe von ca. 30 cm ablaufen und schließt sodann das Ablaufventil automatisch. Diese mechanisch arbeitende Ablaufgarnitur ermöglicht einen Verzicht auf eine Überlaufbohrung und ein Überlaufrohr an der Wannenwand. Nachteilig an dieser Ablaufgarnitur ist jedoch, dass aufgrund der mittelfristig nicht zu vermeidenden Verschmutzung der Mechanik durch Seife, Schaum, Haare, etc. die zuverlässige Auslösefunktion nicht gewährleistet ist. Die Folge ist, dass das Ablaufventil entweder zu früh öffnet und somit der gewünschte Wasserstand nicht erreicht wird, oder dass das Ablaufventil zu spät öffnet und somit der Überlaufschutz nicht gegeben ist.

Aus der GB 2 438 224 A ist ein automatisches Befüllungs- und Zirkulationssystem für Badewannen bekannt, welches basierend auf der von einem Drucksensor gemessenen Höhe des Wasserstands der Badewanne, ein Bodenablaufventil der Badewanne steuert. Das Gehäuse des Bodenablaufventils weist oberhalb des Ventilkörpers (Stopfens) einen Anschluss in Form einer abzweigenden Rohrleitung auf, an deren dem Ventilkörper abgewandten Ende der Drucksensor angeordnet ist. Bei dieser Anordnung ist mit Ablagerungen von Seife, Schaum, Haaren, etc. zu rechnen, welche die zuverlässige Funktion des Drucksensors beeinträchtigen können.

In der EP 2 759 643 A2 ist ein Sicherheitssystem für eine Badewanne offenbart, bei dem ein Sensor zur Messung des Wasserstandes am Wannenboden oder in der Nähe des Wannenbodens angeordnet ist. Durch diese Ausgestaltung können sehr leicht Messungenauigkeiten durch Bewegungen von badenden Personen verursacht werden, wodurch eine zuverlässige Funktionssicherheit einer Vorrichtung zur automatischen Betätigung eines Bodenablaufventils an einem sanitären Becken nicht gewährleistet werden kann.

Ferner beschreibt die DE 20 2006 012 663 U1 eine Vorrichtung zur Erfassung des Wasserstandes in einem mit einer Ablaufgarnitur versehenen sanitären Becken. Die Höhe des Wasserstandes wird dabei über eine Messeinrichtung erfasst, die über einen Schlauch oder eine Rohrleitung mit einem an einem ringförmigen Adapter ausgebildeten Rohrstutzen verbunden ist. Die Wasserverbindung zwischen der Messeinrichtung und dem Becken wird durch Bohrungen in einem Klemmkörper hergestellt, den der ringförmige Adapter mit radialem Abstand umgibt. Die Bohrungen sowie der Ringraum zwischen Klemmkörper und Adapter können relativ leicht durch Seife, Schaum, Haare, etc. verschmutzen.

Davon ausgehend lag der vorliegenden Erfindung die Aufgabe zugrunde, eine Ablaufgarnitur und Vorrichtung der eingangs genannten Art zu schaffen, die es ermöglicht, überlaufsichere Badewannen ohne Überlauföffnung in der Wannenwand herzustellen, wobei die Vorrichtung eine zuverlässige Funktionssicherheit bieten soll.

Diese Aufgabe wird erfindungsgemäß durch eine Ablaufgarnitur und Vorrichtung mit den Merkmalen des Anspruchs 1 gelöst. Bevorzugte und vorteilhafte Ausgestaltungen der Erfindung sind in den Unteransprüchen angegeben.
Die erfindungsgemäße Vorrichtung umfasst mindestens einen die Höhe des Wasserstandes erfassenden Drucksensor, der an einer Leitung angeordnet ist, die an einer Bodenöffnung des Beckens bzw. der Badewanne mündet, eine elektronische Mess- und Steuerungseinrichtung, an die Messsignale des Drucksensors übertragen werden, und ein Stellglied zum Öffnen und/oder Schließen des Bodenablaufventils, wobei das Stellglied von der Mess- und Steuerungseinrichtung in Abhängigkeit der vom Drucksensor erfassten Wasserstandshöhe gesteuert wird.
Die erfindungsgemäße Vorrichtung bietet die Möglichkeit, Badewannen ohne Überlauföffnung in der Wannenwand herzustellen und dennoch bei solchen Badewannen einen zuverlässigen Überlaufschutz sicherzustellen. Durch die Verwendung mindestens eines Drucksensors und dessen Anordnung an einer Leitung, die an einer Bodenöffnung des Beckens bzw. der Badewanne mündet, ist die erfindungsgemäße Vorrichtung unempfindlich gegen eine Verschmutzung durch Seife, Schaum, Haare, etc. und bietet somit eine hohe Funktionssicherheit. Die dem Drucksensor zugeordnete Bodenöffnung ist in der erfindungsgemäßen Ablaufgarnitur integriert. Die Bodenöffnung kann dabei unterhalb und in Abstand von einer den Ventilkörper überdeckenden Haube oder Sichtblende angeordnet sein.

Erfindungsgemäß ist es vorgesehen, dass ein Ende der Leitung, an welcher der Drucksensor angeordnet ist, an einer Ventilsitzfläche des Bodenablaufventils mündet, wobei dieses Ende der Leitung im geschlossenen Zustand des Bodenablaufventils durch einen Ventilkörper des Bodenablaufventils wasserdicht verschlossen ist. Diese Ausgestaltung trägt zu kompakten Abmessungen der das Bodenablaufventil aufweisenden Ablaufgarnitur bei und ermöglicht zudem eine einfache Reinigung der mit dem Drucksensor versehenen Leitung.

Eine vorteilhafte Ausgestaltung der erfindungsgemäßen Vorrichtung ist dadurch gekennzeichnet, dass deren Mess- und Steuerungseinrichtung mit mindestens einem Einstellmittel versehen ist, mittels dessen eine maximale Wasserstandshöhe oder eine dazu proportionale Größe, bei welcher das Bodenablaufventil durch das Stellglied geöffnet wird, einstellbar ist. Hierdurch lässt sich die maximale Wasserstandshöhe flexibel einstellen, so dass diese entsprechend den Wünschen des Benutzers der Badewanne bzw. sanitären Beckens individuell eingestellt werden kann. Insbesondere ist durch diese Ausgestaltung eine optimale Anpassung der erfindungsgemäßen Vorrichtung an Badewannen unterschiedlicher Tiefe (Wandhöhe) möglich.

Eine weitere Ausgestaltung der erfindungsgemäßen Vorrichtung ist dadurch gekennzeichnet, dass deren Mess- und Steuerungseinrichtung mit einem Zeitglied, vorzugsweise einem einstellbaren Zeitglied versehen ist, welches nach automatischem Öffnen des Bodenablaufventils aufgrund einer vom Drucksensor erfassten Wasserstandshöhe, die einer vorgegebenen maximalen Wasserstandshöhe entspricht oder diese übertrifft, bei Ablauf einer definierten Zeitdauer, ein Schließen des Bodenablaufventils bewirkt. Hierdurch lässt sich auf relativ einfache Weise das Abfließen eines ausreichend hohen Wasservolumens über das Bodenablaufventil zur Gewährleistung des Überlaufschutzes erzielen.

Nach einer weiteren vorteilhaften Ausgestaltung ist die Mess- und Steuerungseinrichtung der erfindungsgemäßen Vorrichtung mit mindestens einem Einstellmittel versehen, mittels dessen eine minimale Wasserstandshöhe oder eine dazu proportionale Größe, bei welcher das Bodenablaufventil durch das Stellglied geschlossen wird, einstellbar ist. Hierdurch lässt sich die minimale Wasserstandshöhe flexibel einstellen, so dass diese entsprechend den Wünschen des Benutzers der Badewanne bzw. sanitären Beckens individuell eingestellt werden kann. Insbesondere ist durch diese Ausgestaltung eine optimale Anpassung der erfindungsgemäßen Vorrichtung an Badewannen unterschiedlicher Tiefe (Wandhöhe) möglich.

Für die zuverlässige Funktion der erfindungsgemäßen Vorrichtung sieht eine weitere Ausgestaltung der Erfindung vor, dass die elektronische Mess- und Steuerungseinrichtung hergerichtet ist, ein vom Drucksensor abgegebenes Messsignal und einen das Stellglied aktivierenden Steuerstrom, beispielsweise den Motorstrom eines de Bodenablaufventil zugeordneten Stellmotors, auf Plausibilität zu prüfen.

Eine weitere vorteilhafte Ausgestaltung der Erfindung ist dadurch gekennzeichnet, dass die elektronische Mess- und Steuerungseinrichtung einen Prozessor, vorzugsweise Mikroprozessor, und eine die Funktion des Prozessors überwachende Komponente, zum Beispiel einen sogenannten "Watchdog", aufweist. Auch diese Ausgestaltung trägt zu einer hohen Funktionssicherheit der erfindungsgemäßen Vorrichtung bei. So kann eine mögliche Fehlfunktion des Prozessors erkannt und dies dann entweder signalisiert oder eine geeignete Sprunganweisung, welche die vorhandene Fehlfunktion bereinigt, eingeleitet werden. Das Signal bzw. die Sprunganweisung dienen dabei als Auslöser für eine oder mehrere andere Komponenten der erfindungsgemäßen Vorrichtung, welche die Fehlfunktion beseitigen sollen. Auf diese Weise lässt sich ein durch Softwareversagen verursachter Komplettausfall der erfindungsgemäßen Vorrichtung vermeiden.

Nach einer weiteren Ausgestaltung der erfindungsgemäßen Vorrichtung ist die elektronische Mess- und Steuerungseinrichtung derart ausgebildet, dass sie bei einer Fehlfunktion des Prozessors und/oder des Drucksensors und/oder des Stellgliedes ein akustisches und/oder optisches Signal abgibt. Der Nutzer der Vorrichtung kann dann gegebenenfalls deren Mess- und Steuerungseinrichtung in einen definierten Ausgangszustand zurücksetzen, damit diese anschließend wieder ordnungsgemäß und überwacht arbeiten kann. Die Überwachungskomponente ("Watchdog") ist beispielsweise in dem Prozessor, vorzugsweise Mikroprozessor, integriert, oder als Mikroelektronik-Baustein, der zusammen mit dem Prozessor auf einer Platine angebracht ist, ausgeführt.

Eine weitere vorteilhafte Ausgestaltung der erfindungsgemäßen Vorrichtung ist dadurch gekennzeichnet, dass die elektronische Mess- und Steuerungseinrichtung und/oder das Stellglied mit einem Akkumulator versehen ist/sind. Hierdurch wird auch bei Stromausfall ein Öffnen des Bodenablaufventils und damit eine "Überlauffunktion" sichergestellt. Zusätzlich wird in diesem Zusammenhang vorgeschlagen, den Ladezustand des Akkumulator zu überwachen, um stets in der Lage zu sein, das Bodenablaufventil zu öffnen. Dementsprechend sieht eine weitere Ausgestaltung der Erfindung vor, dass die elektronische Mess- und Steuerungseinrichtung mit einer Vorrichtung versehen ist, die den Ladezustand des Akkumulators überwacht und bei Unterschreiten eines vorgegebenen bzw. zu niedrigen Ladezustandes des Akkumulators ein Öffnen des Bodenablaufventils auslöst und/oder ein akustisches und/oder optisches Signal abgibt.

Nach einer weiteren vorteilhaften Ausgestaltung der Erfindung ist die Leitung, an welcher der Drucksensor angeordnet ist, derart ausgebildet ist, dass sich beim Befüllen des sanitären Beckens, insbesondere einer Badewanne, mit Wasser vor dem Drucksensor eine Luftblase bildet. Die Luftblase vor dem Drucksensor verhindert einen unmittelbaren Kontakt mit verschmutztem Brauchwasser und somit eine Verschmutzung, welche die einwandfreie Funktion des Drucksensors beeinträchtigen kann.

Gelöst wird die oben angegebene Aufgabe auch durch eine Badewanne mit einer Ablaufgarnitur und Vorrichtung gemäß einem der Ansprüche 1 bis 11.
Nachfolgend wird die Erfindung anhand einer ein Ausführungsbeispiel darstellenden Zeichnung näher erläutert. Es zeigen schematisch:
- Fig. 1: eine Vertikalschnittansicht einer mit einer erfindungsgemäßen Vorrichtung ausgestatteten Badewanne während einer Befüllung mit Wasser; und
- Fig. 2: eine Vertikalschnittansicht der Badewanne gemäß Fig. 1 in einer Situation, in welcher das Bodenablaufventil durch die erfindungsgemäße Vorrichtung automatisch geöffnet wurde.
Bei dem in der Zeichnung skizzierten Becken 1 handelt es sich um eine Badewanne, insbesondere eine freistehende Badewanne. Der Badewanne 1 ist eine Wasserzulaufarmatur 2, beispielsweise eine Mischarmatur zugeordnet, über die Wasser, insbesondere temperiertes Wasser in die Wanne 1 eingeleitet werden kann. Der Boden der Badewanne 1 weist eine Ablauföffnung 3 auf, an der eine ein Ablaufventil aufweisende Ablaufgarnitur montiert ist. Mit 4 ist ein Ventilkörper des schematisch dargestellten Bodenablaufventils bezeichnet.
Die Badewanne 1 ist mit einer Vorrichtung zur automatischen Betätigung des Bodenablaufventils in Abhängigkeit der Höhe des Wasserstandes (Füllstandes) W ausgestattet. Die Vorrichtung weist hierzu mindestens einen die Höhe des Wasserstandes erfassenden Drucksensor 5 auf, der an einer Leitung 6 angeordnet ist, die an einer Bodenöffnung 7 der Badewanne 1 mündet. Die Öffnung 7 ist dabei in der Ablaufgarnitur integriert. Des Weiteren umfasst die Vorrichtung eine elektronische Mess- und Steuerungseinrichtung (nicht gezeigt), an die Messsignale des Drucksensors 5 übertragen werden, und ein mit der Steuerungseinrichtung elektrisch bzw. steuerungstechnisch verbundenes Stellglied (nicht gezeigt) zum Öffnen und/oder Schließen des Bodenablaufventils. Das Stellglied ist beispielsweise als Stellmotor oder Elektromagnetschalter ausgeführt. Das Stellglied ist vorzugsweise mit einem Hebelmechanismus gekoppelt, der auf den Ventilkörper 4 des Bodenablaufventils einwirkt.

Die Mess- und Steuerungseinrichtung ist mit mindestens einem Einstellmittel (nicht gezeigt) versehen, mit dem eine maximale Wasserstandhöhe h max oder eine dazu proportionale Größe, bei welcher das Bodenablaufventil durch das Stellglied geöffnet wird, eingestellt werden kann. Zudem ist die Mess- und Steuerungseinrichtung mit mindestens einem Einstellmittel (nicht gezeigt) versehen, mit dem eine minimale Wasserstandshöhe h min oder eine dazu proportionale Größe, bei welcher das Bodenablaufventil durch das Stellglied geschlossen wird, eingestellt werden kann.

Die Bodenöffnung 7 der Badewanne 1, an der die mit dem Drucksensor 5 versehene Leitung 6 mündet, ist beabstandet von der Bodenablauföffnung 3 bzw. der Ventilsitzfläche 8 des Ventilkörpers 4 angeordnet. Das der Bodenöffnung 7 abgewandte Ende 6.1 der Leitung 6 mündet dagegen an der Ventilsitzfläche 8 des Bodenablaufventils, so dass dieses Ende der Leitung 6 im geschlossenen Zustand des Bodenablaufventils durch den Ventilkörper 4 wasserdicht verschlossen ist. Die Leitung 6 ähnelt bzw. entspricht einem Bypass.

In Fig. 1 ist eine Situation skizziert, in welcher das Bodenablaufventil der Badewanne geschlossen ist. In die Badewanne 1 ist bereits Wasser eingefüllt. Über die Wasserzulaufarmatur 2 fließt zusätzliches Wasser in die Wanne 1. Der Drucksensor 5 erfasst vorzugsweise kontinuierlich die aktuelle Höhe des Wasserstandes W und sendet ein entsprechendes Messsignal an die Mess- und Steuerungseinrichtung, die in Abhängigkeit der erfassten Wasserstandshöhe W das Stellglied zur Betätigung des Bodenablaufventils steuert. Erreicht die Höhe des Wasserstandes W die vorgegebene oder eingestellte maximale Wasserstandshöhe h max oder wird letztere übertroffen, bewirkt die Mess- und Steuerungseinrichtung, dass das Stellglied das Bodenablaufventil öffnet. Hierdurch ist ein zuverlässiger Überlaufschutz gewährleistet. Das Öffnen des Bodenablaufventils ist in Fig. 1 durch den am Ventilkörper 4 eingezeichneten nach oben weisenden Pfeil angedeutet. Die über das Einstellmittel vorgegebene maximale Wasserstandhöhe h max kann beispielsweise ca. 400 mm betragen.
In Fig. 2 ist eine Situation skizziert, in welcher das Bodenablaufventil geöffnet ist und der Wasserstand W in der Badewanne dementsprechend sinkt. Der Drucksensor 5 erfasst weiterhin die aktuelle Höhe des Wasserstandes W und sendet ein entsprechendes Messsignal an die Mess- und Steuerungseinrichtung. Fällt der Wasserstand W auf oder unter die vorgegebene oder eingestellte minimale Wasserstandshöhe h min, bewirkt die Mess- und Steuerungseinrichtung, dass das Stellglied das Bodenablaufventil schließt. Das Schließen des Ablaufventils ist in Fig. 2 durch den am Ventilkörper 4 eingezeichneten, nach unten weisenden Pfeil angedeutet. Die über das Einstellmittel vorgegebene minimale Wasserstandshöhe h min kann beispielsweise ca. 300 mm betragen.
Die erfindungsgemäße Vorrichtung stellt somit in Kombination mit dem Bodenablaufventil einen wirksamen Überlaufschutz dar und ermöglicht es, überlaufsichere Badewannen ohne Überlaufbohrung in der Wannenseitenwand und ohne an der Außenseite der Wannenwand angeordnetes Überlaufrohr herzustellen. Die in der Zeichnung skizzierte Badewanne 1 weist dementsprechend in ihrer Wannenseitenwand keine Überlauföffnung (Überlaufbohrung) auf.
Die Ausbildung der Leitung 6 als Bypass hat den Vorteil, dass die Leitung 6 beim Öffnen des Ablaufventils von abfließendem Wasser durchspült und somit gereinigt wird. Zudem ist die Leitung 6 für Reinigungszwecke über die im Boden der Wanne 1 angeordnete Öffnung 7 gut zugänglich.

Die Öffnung 7 mündet an der Oberseite einer in eine Bodenablauföffnung 3 der Wanne 1 eingesetzen Ablaufgarnitur. Insbesondere kann die Öffnung 7 unterhalb und in Abstand von einer den Ventilkörper 4 überdeckenden Haube oder Sichtblende angeordnet sein.

Die Leitung 6, an welcher der Drucksensor 5 angeordnet ist, ist vorzugsweise so ausgebildet, dass sich beim Füllen des Beckens bzw. der Badewanne 1 mit Wasser vor dem Drucksensor eine Luftblase bildet.

Eine weitere Ausgestaltung der Vorrichtung besteht darin, dass die elektronische Mess- und Steuerungseinrichtung hergerichtet ist, das Drucksensorsignal und den Steuerstrom des Stellgliedes, zum Beispiel den Motorstrom eines den Ventilkörper 4 betätigenden Stellmotors auf Plausibilität zu prüfen. Vorzugsweise weist die elektronische Mess- und Steuerungseinrichtung einen Prozessor auf. Die Funktion des Prozessors wird überwacht, beispielsweise mittels eines sogenannten "Watchdog" oder einer anderen Funktionsüberwachungskomponente. Ferner ist vorgesehen, dass die elektronische Mess- und Steuerungseinrichtung bei einer Fehlfunktion des Prozessors und/oder des Drucksensors 5 und/oder des Stellgliedes ein akustisches und/oder optisches Signal abgibt.

Um auch bei Stromausfall eine zuverlässige Funktion der Vorrichtung sicherstellen, sind die elektronische Mess- und Steuerungseinrichtung und/oder das Stellglied mit einem Akkumulator (nicht gezeigt) versehen. Vorzugsweise ist die elektronische Mess- und Steuerungseinrichtung dabei mit einer Vorrichtung versehen, die den Ladezustand des Akkumulators überwacht und bei Unterschreiten eines kritischen Ladezustandes ein Öffnen des Bodenablaufventils auslöst und/oder ein akustisches und/oder optisches Signal abgibt.

Die Ausführung der Erfindung ist nicht auf das in der Zeichnung dargestellte Ausführungsbeispiel beschränkt. Vielmehr sind zahlreiche Varianten denkbar, die auch bei von dem gezeigten Beispiel abweichender Gestaltung von der in den beiliegenden Ansprüchen angegebenen Erfindung Gebrauch machen. Insbesondere liegt es im Rahmen der Erfindung, dass die Mess- und Steuerungseinrichtung mit einem Zeitglied, vorzugsweise einem einstellbaren Zeitglied versehen ist, welches nach automatischem Öffnen des Bodenablaufventils aufgrund einer vom Drucksensor 5 erfassten Wasserstandshöhe, die einer vorgegebenen maximalen Wasserstandhöhe h max entspricht oder diese übertrifft, bei Ablauf einer definierten Zeitdauer, ein Schließen des Bodenablaufventils bewirkt.

## Patentansprüche

1. Ablaufgarnitur mit einem Bodenablaufventil und Vorrichtung zur automatischen Betätigung des eine Ventilsitzfläche (8) und einen Ventilkörper (4) aufweisenden Bodenablaufventils für ein sanitäres Becken (1), insbesondere eine Badewanne, in Abhängigkeit der Höhe des Wasserstandes (W) in dem sanitären Becken, wobei die Vorrichtung mindestens einen Drucksensor (5) zur Erfassung der Höhe des Wasserstandes in dem sanitären Becken, eine elektronische Mess- und Steuerungseinrichtung, die hergerichtet ist, an sie übertragene Messsignale des Drucksensors (5) zu erfassen, und ein Stellglied zum Öffnen und/oder Schließen des Bodenablaufventils aufweist, wobei der Drucksensor (5) an einer Leitung (6) angeordnet ist, und wobei das Stellglied von der Mess- und Steuerungseinrichtung in Abhängigkeit der vom Drucksensor (5) erfassten Wasserstandshöhe gesteuert wird, **dadurch gekennzeichnet, dass** die Leitung (6), an welcher der Drucksensor (5) angeordnet ist, an einer Bodenöffnung (7) für das Becken mündet, die in der Ablaufgarnitur integriert ist, wobei das der Bodenöffnung (7) abgewandte Ende (6.1) der Leitung (6) an der Ventilsitzfläche (8) des Bodenablaufventils mündet, und wobei dieses Ende (6.1) der Leitung (6) im geschlossenen Zustand des Bodenablaufventils durch den Ventilkörper (4) des Bodenablaufventils wasserdicht verschlossen ist.

2. Ablaufgarnitur und Vorrichtung nach Anspruch 1, **dadurch gekennzeichnet, dass** die Mess- und Steuerungseinrichtung mit mindestens einem Einstellmittel versehen ist, mittels dessen eine maximale Wasserstandshöhe (h max) oder eine dazu proportionale Größe einstellbar ist.

3. Ablaufgarnitur und Vorrichtung nach Anspruch 1 oder 2, **dadurch gekennzeichnet, dass** die Mess- und Steuerungseinrichtung mit einem Zeitglied, vorzugsweise einem einstellbaren Zeitglied versehen ist, welches hergerichtet ist, nach automatischem Öffnen des Bodenablaufventils aufgrund einer vom Drucksensor (5) erfassten Wasserstandshöhe (W), die einer vorgegebenen maximalen Wasserstandhöhe entspricht oder diese übertrifft, bei Ablauf einer definierten Zeitdauer, ein Schließen des Bodenablaufventils zu bewirken.

4. Ablaufgarnitur und Vorrichtung nach einem der Ansprüche 1 bis 3, **dadurch gekennzeichnet, dass** die Mess- und Steuerungseinrichtung mit mindestens einem Einstellmittel versehen ist, mittels dessen eine minimale Wasserstandhöhe (h min) oder eine dazu proportionale Größe, bei welcher das Bodenablaufventil durch das Stellglied geschlossen wird, einstellbar ist.

5. Ablaufgarnitur und Vorrichtung nach einem der Ansprüche 1 bis 4, **dadurch gekennzeichnet, dass** die elektronische Mess- und Steuerungseinrichtung hergerichtet ist, ein vom Drucksensor (5) abgegebenes Messsignal und einen das Stellglied aktivierenden Steuerstrom auf Plausibilität zu prüfen.

6. Ablaufgarnitur und Vorrichtung nach einem der Ansprüche 1 bis 5, **dadurch gekennzeichnet, dass** die elektronische Mess- und Steuerungseinrichtung einen Prozessor und eine die Funktion des Prozessors überwachende Komponente aufweist.

7. Ablaufgarnitur und Vorrichtung nach Anspruch 6, **dadurch gekennzeichnet, dass** die elektronische Mess- und Steuerungseinrichtung derart ausgebildet ist, dass sie bei einer Fehlfunktion des Prozessors ein akustisches und/oder optisches Signal abgibt.

8. Ablaufgarnitur und Vorrichtung nach einem der Ansprüche 1 bis 7, **dadurch gekennzeichnet, dass** die elektronische Mess- und Steuerungseinrichtung derart ausgebildet ist, dass sie bei einer Fehlfunktion des Drucksensors (5) und/oder des Stellgliedes ein akustisches und/oder optisches Signal abgibt.

9. Ablaufgarnitur und Vorrichtung nach einem der Ansprüche 1 bis 8, **dadurch gekennzeichnet, dass** die elektronische Mess- und Steuerungseinrichtung und/oder das Stellglied mit einem Akkumulator versehen ist/sind, der bei Stromausfall ein Öffnen des Bodenablaufventils sicherstellt.

10. Ablaufgarnitur und Vorrichtung nach Anspruch 9, **dadurch gekennzeichnet, dass** die elektronische Mess- und Steuerungseinrichtung mit einer Vorrichtung versehen ist, die den Ladezustand des Akkumulators überwacht und bei Unterschreiten eines vorgegebenen Ladezustandes des Akkumulators ein Öffnen des Bodenablaufventils auslöst und/oder ein akustisches und/oder optisches Signal abgibt.

11. Ablaufgarnitur und Vorrichtung nach einem der Ansprüche 1 bis 10, **dadurch gekennzeichnet, dass** die Leitung (6), an welcher der Drucksensor (5) angeordnet ist, derart ausgebildet ist, dass sich beim Befüllen des sanitären Beckens (1) mit Wasser vor dem Drucksensor (5) eine Luftblase bildet.

12. Badewanne (1), vorzugsweise freistehende Badewanne, mit einer Ablaufgarnitur und Vorrichtung nach einem der Ansprüche 1 bis 11.

13. Badewanne (1) nach Anspruch 12, **dadurch gekennzeichnet, dass** deren Seitenwand als überlauföffnungsfreie Seitenwand ausgebildet ist.

## Claims

1. Drain set having a bottom drainage valve, and device for automatically actuating the bottom drainage valve which has a valve seat surface (8) and a valve body (4), for a sanitary basin (1), in particular for a bathtub, subject to the height of the water level (W) in the sanitary basin, wherein the device has at least one pressure sensor (5) for detecting the height of the water level in the sanitary basin, an electronic measuring and control means which is arranged to detect measurement signals transmitted thereto from the pressure sensor (5), and an actuator for opening and/or closing the bottom drainage valve, wherein the pressure sensor (5) is arranged on a line (6), and wherein the actuator is controlled by the measuring and control means subject to the height of the water level detected by the pressure sensor (5), **characterised in that** the line (6) on which the pressure sensor (5) is arranged leads to a bottom opening (7) for the basin, which bottom opening is integrated into the drain set, the end (6.1) of the line (6) remote from the bottom opening (7) leading to the valve seat surface (8) of the bottom drainage valve, and this end (6.1) of the line (6) being sealed in a water-tight manner by the valve body (4) of the bottom drainage valve when the bottom drainage valve is closed.

2. Drain set and device according to Claim 1, **characterised in that** the measuring and control means is provided with at least one adjustment means by means of which a maximum height (h max) of the water level or a magnitude proportional thereto is adjustable.

3. Drain set and device according to Claim 1 or 2, **characterised in that** the measuring and control means is provided with a time function element, preferably an adjustable time function element which is arranged to cause the bottom drainage valve to close once a defined period of time has elapsed after the bottom drainage valve has opened automatically due to a height of the water level (W) which is detected by the pressure sensor (5) and which corresponds to or exceeds a predetermined maximum height of the water level.

4. Drain set and device according to any one of Claims 1 to 3, **characterised in that** the measuring and control means is provided with at least one adjustment means by means of which a minimum height (h min) of the water level or a magnitude proportional thereto, at which the bottom drainage valve is closed by the actuator, is adjustable.

5. Drain set and device according to any one of Claims 1 to 4, **characterised in that** the electronic measuring and control means is arranged to check the plausibility of a measurement signal, emitted by the pressure sensor (5), and of a control current activating the actuator.

6. Drain set and device according to any one of Claims 1 to 5, **characterised in that** the electronic measuring and control means has a processor and a component which monitors the operation of the processor.

7. Drain set and device according to Claim 6, **characterised in that** the electronic measuring and control means is configured such that it emits an acoustic and/or optical signal in the event of a malfunction of the processor.

8. Drain set and device according to any one of Claims 1 to 7, **characterised in that** the electronic measuring and control means is configured such that it emits an acoustic and/or optical signal in the event of a malfunction of the pressure sensor (5) and/or of the actuator.

9. Drain set and device according to any one of Claims 1 to 8, **characterised in that** the electronic measuring and control means and/or the actuator is/are provided with an accumulator which ensures the opening of the bottom drainage valve in the event of a power failure.

10. Drain set and device according to Claim 9, **characterised in that** the electronic measuring and control means is provided with a device which monitors the charge state of the accumulator and, if the accumulator falls below a predetermined charge state, initiates an opening of the bottom drainage valve and/or emits an acoustic and/or an optical signal.

11. Drain set and device according to any one of Claims 1 to 10, **characterised in that** the line (6) on which the pressure sensor (5) is arranged, is configured such that an air bubble forms in front of the pressure sensor (5) when the sanitary basin (1) is filled with water.

12. Bathtub (1), preferably a free-standing bathtub, having a drain set and a device according to any one of Claims 1 to 11.

13. Bathtub (1) according to Claim 12, **characterised in that** the side wall thereof is formed as a side wall without an overflow opening.

## Revendications

1. Arrangement d'évacuation avec une soupape d'évacuation au sol et un dispositif d'actionnement automatique de la soupape d'évacuation au sol, dotée d'un siège de soupape (8) et d'un corps de soupape (4), pour un bassin sanitaire (1), en particulier pour une baignoire, en fonction de la hauteur du niveau de l'eau (W) dans le bassin sanitaire, sachant que le dispositif est doté d'au moins un capteur de pression (5) pour la saisie de la hauteur du niveau de l'eau dans le bassin sanitaire, d'un système électronique de mesure et de commande, qui est aménagé pour saisir des signaux de mesure, qui lui sont transmis par le capteur de pression (5), et d'un organe de réglage pour l'ouverture et / ou la fermeture de la soupape d'évacuation au sol, sachant que le capteur de pression (5) est disposé sur une conduite (6) et sachant que l'organe de réglage est commandé par le système de mesure et de commande en fonction de la hauteur du niveau de l'eau saisie par le capteur de pression (5), **caractérisés en ce que** la conduite (6), sur laquelle le capteur de pression (5) est disposé, débouche dans une ouverture au sol (7), qui, prévue pour le bassin, est intégrée dans l'arrangement d'évacuation, sachant que l'extrémité (6.1) de la conduite (6), opposée à l'ouverture au sol (7), débouche sur le siège de soupape (8), et sachant que cette extrémité (6.1) de la conduite (6) est fermée de manière étanche à l'eau, par le corps de soupape (4) de la soupape d'évacuation au sol, quand la soupape d'évacuation au sol est à l'état fermé.

2. Arrangement d'évacuation et dispositif selon la revendication 1, **caractérisés en ce que** le système de mesure et de commande est doté d'au moins un moyen de réglage, au moyen duquel une hauteur maximale du niveau de l'eau (h max) ou une grandeur proportionnelle à celle-ci peut être réglée.

3. Arrangement d'évacuation et dispositif selon revendication 1 ou 2, **caractérisés en ce que** le système de mesure et de commande est doté d'un organe de temporisation, de préférence d'un organe de temporisation réglable, qui est aménagé pour, après l'ouverture automatique de la soupape d'évacuation au sol en fonction d'une hauteur du niveau de l'eau (W), saisie par le capteur de pression (5), laquelle correspond à un maximum prédéterminé de la hauteur du niveau de l'eau ou surpasse celui-ci, produit une fermeture de la soupape d'évacuation au sol après l'écoulement d'un laps de temps défini.

4. Arrangement d'évacuation et dispositif selon l'une des revendications 1 à 3, **caractérisés en ce que** le système de mesure et de commande est doté d'au moins un moyen de réglage au moyen duquel une hauteur minimale du niveau de l'eau (h min) ou une grandeur proportionnelle à celle-ci peut être réglée.

5. Arrangement d'évacuation selon l'une des revendications 1 à 4, **caractérisés en ce que** le système électronique de mesure et de commande est aménagé pour vérifier la plausibilité d'un signal de mesure, émit par le capteur de pression (5), et d'un courant de commande activant l'organe de réglage.

6. Arrangement d'évacuation et dispositif selon l'une des revendications 1 à 5, **caractérisés en ce que** le système électronique de mesure et de commande est doté d'un processeur et d'un composant, qui surveille le fonctionnement du processeur.

7. Arrangement d'évacuation et dispositif selon la revendication 6, **caractérisés en ce que** le système électronique de mesure et de commande est conçu de manière à ce qu'il émette un signal acoustique et / ou optique en cas de perturbation du fonctionnement du processeur.

8. Arrangement d'évacuation et dispositif selon l'une des revendications 1 à 7, **caractérisés en ce que** le système électronique de mesure et de commande est conçu de manière à ce qu'il émette un signal acoustique et / ou optique en cas de perturbation du fonctionnement du capteur de pression (5) et / ou de l'organe de réglage.

9. Arrangement d'évacuation et dispositif selon l'une des revendications 1 à 8, **caractérisés en ce que** le système électronique de mesure et de commande et / ou l'organe de réglage est / sont doté/s d'un accumulateur, qui assure une ouverture de la soupape d'évacuation au sol en cas de panne de courant.

10. Arrangement d'évacuation et dispositif selon la revendication 9, **caractérisés en ce que** le système électronique de mesure et de commande est doté d'un dispositif qui contrôle l'état de charge de l'accumulateur et qui déclenche une ouverture de la soupape d'évacuation au sol et / ou lance un signal acoustique et / ou optique quand la charge de l'accumulateur est inférieure à une charge prédéterminée.

11. Arrangement d'évacuation et dispositif selon l'une des revendications 1 à 10, **caractérisés en ce que** la conduite (6), sur laquelle est disposé le capteur de pression (5), est conçue de manière à ce qu'une bulle d'air se forme devant le capteur de pression (5) lors du remplissage du bassin sanitaire (1).

12. Baignoire (1), de préférence baignoire en pose libre, avec un arrangement d'évacuation et un dispositif selon l'une des revendications 1 à 11.

13. Baignoire (1) selon la revendication 12, **caractérisés en ce que** sa paroi latérale est réalisée en tant que paroi latérale exempte d'ouverture de trop-plein.
